# FASCICULE DE BREVET EUROPEEN

(11) **EP 0 086 730 B1**
(45) Date de publication et mention de la délivrance du brevet: **27.05.1987**
(21) Numéro de dépôt: 83440012.9
(22) Date de dépôt: 10.02.1983
(51) Int. Cl.: H05B 6/80, H05B 6/78

(54) **Chaudière à micro-ondes pour la production d'un fluide chaud à usage domestique, industriel ou de chauffage de locaux, et procédé mis en oeuvre par cette chaudière**
Mikrowellenkessel zur Erzeugung einer warmen Flüssigkeit zum privaten oder industriellen Gebrauch oder zum Raumheizen und Verfahren welches durch diesen Kessel zum Einsatz gebracht wird
Microwave boiler for the production of a heated fluid for domestic or industriel use or for room heating, and process used by this boiler

(30) Priorité: 12.02.1982 FR 8202460
(43) Date de publication de la demande: 24.08.1983
(73) Titulaire: Munoz, Michel, F-57530 Silly sur Nied (FR)
(72) Inventeur: Munoz, Michel, F-57530 Silly sur Nied (FR)
(74) Mandataire: Nuss, Pierre

## Description

La présente invention concerne le domaine du chauffage de fluides pour un usage domestique, industriel ou de chauffage de locaux, et a pour objet une chaudière à micro-ondes destinée à cet effet.

Actuellement, le chauffage de fluides chauds à usage domestique, industriel, ou de chauffage de locaux, est essentiellement réalisé au moyen de chaudières à combustible liquide, gazeux, ou solide, de dimensions appropriées aux besoins.

Ces chaudières existantes présentent généralement des rendements thermiques acceptables et sont d'une construction relativement simple et donc peu coûteuse. Cependant, du fait de la raréfaction des sources d'approvisionnement en combustibles et de la hausse rapide du prix de ces derniers, le coût d'exploitation de ces chaudières connues augmente rapidement, et d'autres sources d'énergie deviennent compétitives pour le chauffage de fluides. Ainsi, la production d'eau chaude par application de l'énergie électrique est devenue courante, notamment par transformation de cette énergie au moyen de résistances chauffantes ou au moyen de pompes à chaleur.

Toutefois, ce procédé de chauffage d'un fluide au moyen de l'énergie électrique ne permet pas une exploitation optimale de cette dernière, et donc un bilan énergétique global satisfaisant.

La présente invention a pour but de pallier ces inconvénients.

Elle a, en effet, pour objet une chaudière à micro-ondes pour la production d'un fluide chaud à usage domestique, industriel, ou de chauffage de locaux.

Des chaudières de ce type sont connues par US-A-4 165 455, US-A-4 029 927, US-A-4 114 011, ainsi que par GB-A-2 048 629.

Ainsi, US-A-4 165 455 décrit un générateur de vapeur ou d'eau chaude qui comporte une cavité résonnante de petit volume et un collecteur de vapeur, la cavité résonnante se présentant sous forme d'une grille disposée horizontalement afin de favoriser le bon fonctionnement du dispositif de production de la vapeur. La production de vapeur est réalisée par une interface air-eau et par une régulation du niveau d'eau au moyen d'un capteur et d'une vanne, la cavité résonnante assurant le transfert de chaleur au niveau de la surface de l'eau pour produire de la vapeur, de telle sorte que le chauffage effectif de l'eau, par application d'énergie hyperfréquence, ne se produit qu'à l'intérieur de ladite cavité resonnante.

En outre, la cavité résonnante est nécessaire pour réaliser le chauffage ou la vaporisation de l'eau par une application d'énergie micro-onde, et cette cavité doit être isolée électriquement et présenter des dimensions très petites, à savoir de l'ordre de la longueur d'onde des micro-ondes produites par le magnétron, de sorte que de grands volumes ne peuvent être traités. De plus, des produits autres que l'eau ou la vapeur ne peuvent être traités du fait que la forme et les dimensions du guide d'ondes et du diffuseur sont immuables. Un réglage de l'accord de la cavité resonnante n'est pas possible, de sorte qu'une efficacité optimale du rayonnement de l'énergie ne peut être obtenue.

Par ailleurs, on connaît par US-A-4 029 927 un chauffe-eau à micro-ondes présentant un ballon dans lequel est prévu un dispositif de distribution de l'eau comprenant un élément de séparation plat muni d'ouvertures. Dans ce chauffe-eau, la source micro-ondes n'est réglable qu'en deux positions, à savoir en tout ou rien, et il n'est prévu aucun dispositif d'application permettant de réaliser un accord avec le fluide à chauffer.

Enfin, US-A-4114 011 décrit un dispositif de chauffage d'eau de manière indirecte, dans lequel une chambre d'absorption est traversée par une tuyauterie à configuration spécifique; dans laquelle coule le fluide ou eau à chauffer, et qui favorise l'absorption des micro-ondes. Le dispositif selon US-A-4 114 011 ne permet cependant pas un chauffage direct d'un fluide quelconque et présente les mêmes inconvénients que les dispositifs suivant US-A-4 165 455 et US-A-4 029 927.

On connaît également, par GB-A-2 048 629 un procédé de chauffage d'eau par micro-ondes dans une installation de chauffage central. Ce procédé met en oeuvre une chaudière munie d'une entrée de fluide à chauffer et d'une sortie de fluide chaud ainsi que d'une source d'énergie en hyperfréquence. Le procédé décrit dans GB-A-2 048 629 ne permet cependant pas de réaliser le chauffage d'un fluide quelconque avec un rendement optimal.

L'objet de la présente invention est une chaudière telle que définie dans le préambule de la revendication 1, qui, grâce aux caractéristiques mentionnées dans la partie caractérisante de ladite revendication 1, permet un rendement optimum.

L'invention sera mieux comprise grâce à la description ci-après, qui se rapporte à des modes de réalisation préférés, donnés à titre d'exemples non limitatifs, et expliqués avec référence aux dessins schématiques annexés, dans lesquels :
la figure 1 est une vue en coupe d'une chaudière conforme à l'invention ;
les figures 2 et 3 représentent en des vues en coupe, respectivement le montage de la chaudière dans un circuit de chauffage et le détail du dispositif de commande et de régulation ;
la figure 4 montre la variation de la constante diélectrique de l'eau avec la fréquence à une température de 25 °C ;
la figure 5 représente la courbe de la puissance optimale dissipée dans l'eau en fonction de la fréquence et
les figures 6 à 12 montrent d'autres variantes dé réalisation de l'invention.

Conformément à l'invention, et comme le montre plus particulièrement. à titre d'exemple, la figure 1 des dessins annexés, la chaudière à micro-ondes produisant un fluide chaud à usage domestique, industriel ou de chauffage de locaux, comprenant une enceinte 7 contenant le fluide à chauffer 6, une source d'énergie en hyperfréquence 2, du type klystron ou magnétron, un dispositif 3 du type guide d'ondes, câble coaxial, ou analogue, transmettant ladite énergie de la source 2 à l'enceinte 7, est remarquable en ce qu'entre ledit dispositif 3 du type guide d'ondes et ladite enceinte 7 est interposé un dispositif applicateur 4 permettant d'appliquer ladite énergie hyperfréquence au fluide 6 à une fréquence correspondant à la fréquence de relaxation du fluide considéré à une température donnée, ledit dispositif applicateur 4 étant fermé par un diffuseur 5 étanche au fluide et perméable aux ondes, ledit dispositif applicateur 4 rayonnant ladite énergie hyperfréquence vers le fluide 6 à chauffer et coopérant avec l'enceinte 7.

L'enceinte 7 est une enceinte conductrice et/ou absorbante métallique de forme cylindrique qui délimite les zones de traitement thermique du fluide.

L'enceinte 7 peut également présenter une forme parallélépipédique, sphérique, ou autre.

L'applicateur 4 peut avantageusement être complété par au moins une antenne rayonnante 8 dont les éléments présentent une longueur électrique effective égale à un nombre entier représentant le quart de la longueur d'onde de la fréquence de l'énergie rayonnée. Cet applicateur 4 et/ou l'antenne 8 rayonnent l'énergie micro-ondes dans l'enceinte 7 du fluide à chauffer 6 de telle manière que soit obtenu un rendement optimal de ladite énergie.

Les types d'applicateurs peuvent être quelconques, de sorte que n'importe quel volume de fluide peut être traité. De même, les dimensions de l'enceinte sont prévues de manière à correspondre à la fréquence utilisée.

La chaudière à micro-ondes conforme à l'invention est munie d'une enceinte conductrice et/ou absorbante 7 pourvue d'une enveloppe de protection 12, d'un calorifugeage 7', et d'au moins une trappe de visite 9 pourvue d'un dispositif de fermeture 10 en une matière conductrice et/ou absorbante permettant l'arrêt des micro-ondes et présentant un dispositif d'étanchéité 11 pour le fluide et permettant l'arrêt du rayonnement micro-ondes.

La chaudière est munie, en outre, d'ouvertures 13 à 16 permettant la circulation du fluide 6 vers les canalisations du réseau de distribution de l'énergie et des radiateurs ainsi que le remplissage ou la vidange de l'enceinte au moyen de canalisations 17 et 18, ces ouvertures 13 à 16 logeant chacune un dispositif d'arrêt des micro-ondes 19 à 22 permettant la réflexion et/ou l'absorption desdites micro-ondes et empêchant ainsi la fuite de ces dernières à travers lesdites canalisations et les différents auxiliaires 23 à 25 reliés à la chaudière.

La forme des dispositifs d'arrêt 19 à 22 est fonction du diamètre des ouvertures 13 à 16 et de la longueur d'onde des micro-ondes utilisées, et ces dispositifs sont pourvus chacun d'une ou de plusieurs ouvertures permettant l'écoulement du fluide 6 tout en empêchant le passage des micro-ondes.

Il est également possible, selon une autre caractéristique de l'invention, de réaliser les canalisations sous forme d'éléments conducteurs et/ou absorbants, de sorte que les dispositifs d'arrêt des micro-ondes deviennent inutiles.

La chaudière est, en outre, munie d'au moins un dispositif de sécurité contre la surchauffe de l'enceinte 7, non représenté, sous forme d'un détecteur de manque de fluide, d'un dispositif de mesure de l'énergie micro-onde, ou analogue, d'au moins un thermocouple 26, d'un tableau 27 de contrôle et de fonctionnement de la chaudière présentant des organes de commande et de signalisation 28, d'un manomètre 29, d'un dispositif 30 de commande et de régulation du dispositif 1 d'application d'énergie micro-ondes coopérant avec un ou plusieurs contrôleurs thermiques 31.

Les parois de l'enceinte 7 sont avantageusement réalisées en tous matériaux conducteurs permettant l'arrêt des rayonnements électromagnétiques et/ou l'absorption de ces rayonnements, par exemple par effet de corps noir, ces matériaux pouvant être des métaux et alliages légers tels que des alliages d'aluminium, ou de l'acier inoxydable.

Comme le montre la figure 2, la chaudière conforme à l'invention peut servir pour le chauffage direct en continu d'un fluide par micro-ondes, ce fluide circulant dans un réseau de distribution d'énergie thermique. Un tel réseau est constitué par la chaudière décrite ci-dessus et désignée par la référence 32, par des canalisations d'arrivée 33 et de départ 34 du fluide traité, reliées à un circuit d'utilisation comportant des éléments rayonnants 35 tels que des radiateurs, et par des organes 36 de commande de la circulation du fluide.

. Le dispositif 30 de commande et de régulation du dispositif 1 d'application d'énergie micro-ondes (figure 3) agit directement sur l'émission du rayonnement électromagnétique, auquel est soumis le fluide 6 à l'intérieur de l'enceinte 7, permettant ainsi de porter à la température souhaitée ledit fluide, et qui est constitué par un récepteur électrique 37 relié à la source d'énergie en hyper-fréquence 2 par l'intermédiaire d'un convertisseur statique 38, ou dispositif analogue, agissant sur le circuit d'alimentation 39 de la source 2, et par une unité de traitement à micro-processeur 40, ou autre dispositif électronique, assurant la régulation et la sécurité de fonctionnement de l'ensemble de la chaudière ainsi que des auxiliaires 23 à 25, et à laquelle sont reliés le contrôleur thermique 31, le thermostat 26, des capteurs de température 41 et des sécurités de fonctionnement 42-43, le dispositif 30 étant muni, en outre, d'un circuit de refroidissement 2' de la source à micro-ondes 2, de sorte que des calories peuvent être récupérées pour améliorer le rendement de la chaudière.

Le fluide à chauffer 6, présent dans l'enceinte et soumis au rayonnement micro-ondes, subit un échauffement dans des conditions très rapides et contrôlées par l'unité de traitement 40.

Ainsi les fluides ou mélanges utilisés dans l'enceinte ont, pour la plupart, des facteurs de pertes suffisamment grands pour permettre leur échauffement par des courants HF élevés. Il en résulte que plus ce facteur de pertes est faible, plus l'échauffement est lent. Au contraire, plus ce facteur est élevé, plus les courants HF auront une action rapide. En réalité, cette unité de traitement contrôle le traitement du fluide qui s'échauffe par pertes diélectriques et/ou par pertes par relaxation.

Les principales caractéristiques de cette régulation sont traduites par le facteur de puissance du produit à chauffer puisque c'est de sa valeur que dépend la possibilité de chauffer un produit déterminé.

La puissance active consommée dans la chaudière, à l'intérieur de l'enceinte 7 est, en toute approximation, égale à la valeur réelle de la puissance complexe :

Cette expression est plus connue sous la forme : avec
E l'intensité du champ électrique
V est le volume du fluide à traiter
k : est un coefficient
ε' tg8 : est le facteur de pertes
f : est la fréquence de la source micro-onde

Cette expression fait apparaître que la puissance dissipée dans le fluide 6, est proportionnelle au carré du champ électrique. Le facteur de pertes ε' tgδ est une fonction de la fréquence en raison du fait que diverses charges électriques sont affectées par les champs électriques à des longueurs d'ondes bien spécifiques.

e est la valeur absolue de la permittivité du diélectrique. Sachant que la permittivité d'un matériau est une valeur complexe, elle peut être mise sous la forme : mettant en évidence le déphasage entre le champ E et l'induction D, lié à des freinages de l'orientation des dipôles sous l'action du champ.

Les variations de e' et e" en fonction de la fréquence caractérisent un matériau et son comportement en fonction de la fréquence. Si la relaxation dipolaire est du type de DEBEYE, e" prend une valeur maximale à une fréquence f_{D} dite fréquence de DEBEYE ; cette fréquence correspond à la dissipation maximale de chaleur dans le diélectrique. Cette fréquence F_{D} est une caractéristique du matériau. Aussi le procédé utilisé dans la chaudière à micro-ondes selon l'invention, permet de mettre en oeuvre ce principe physique représenté à la figure 4 pour le cas de l'eau. La figure 4, représente, à titre d'exemple, la variation de la constante diélectrique de l'eau avec la fréquence à la température de 25 °C. Les valeurs de e' et e" évoluent en fonction de la température, il en est de même de la fréquence de DEBEYE.

Les résultats expérimentaux indiquent qu'en utilisant une source micro-onde fonctionnant à la fréquence de 2450 MHz, fréquence couramment utilisée dans les fours à micro-ondes, on arrive à chauffer un litre d'eau à 65 °C en six minutes avec un dispositif de puissance maximale de 1 200 W. A titre de comparaison avec une résistance électrique de même puissance, on met une dizaine de minutes, d'où la grande efficacité de ce procédé de chauffage. En effet, au lieu d'utiliser le lent processus de conduction, les micro-ondes produisent simultanément la chaleur dans toute la matière. Elles constituent un chauffage direct et intense avec une dissipation en volume, instantanée et évitent le chauffage de l'enceinte de traitement et les déperditions correspondantes, ce qui entraîne une réduction considérable de la durée de traitement thermique, et donc des économies d'énergie très importantes. La figure 5 indique la puissance optimale dissipée dans l'eau en fonction de la fréquence et du volume pour une chaudière micro-ondes de 1 200 W de puissance nominale installée. L'efficacité obtenue à la fréquence de DEBEYE est très importante puisqu'elle indique que pour chauffer un volume de 1 litre d'eau à 60 °C, le temps de chauffage sera très inférieur à celui de la fréquence de 2450 GHz.

On peut donc affirmer que lorsqu'un fluide et/ou un matériau est soumis à un champ électrique haute fréquence, il absorbe une certaine quantité d'énergie électromagnétique qui se retrouve sous la forme de chaleur. Cette énergie absorbée est proportionnelle au facteur de perte du fluide et/ou du matériau e' tg δ produit dans lequel ε' désigne le coefficient diélectrique et tgδ la tangente de l'angle de pertes du corps considéré.

Ainsi selon l'invention, la chaudière à micro-ondes qui utilise les performances optimales des ondes électromagnétiques et les propriétés physiques d'absorption des fluides à chauffer, permet de voir sa mise en oeuvre dans des applications aussi diverses que le chauffage des locaux de toute nature du secteur résidentiel, tertiaire, industriel et autres, car le niveau de température du fluide à chauffer (air ou eau de 50° à 70 °C) est proche des meilleurs coefficients de performances de ce principe de chauffage aux fréquences appropriées.

L'invention consiste en l'utilisation de l'agitation thermique générée par les états d'excitation des molécules à chauffer dudit fluide contenu dans une enceinte conductrice et/ou absorbante.

Le procédé selon l'invention utilise l'un des mécanismes fondamentaux d'interaction des micro-ondes avec un fluide, au niveau moléculaire, qui est la rotation des molécules polaires induite dans le champ. Placées dans un champ électrique, les molécules comme l'eau sont soumises à un couple qui tend à les aligner avec le champ, de façon à réduire le plus possible l'énergie potentielle des dipôles. Lorsque la polarité ou la direction du champ change, la réorientation cyclique des dipôles dépend de la dissipation énergétique visqueuse à laquelle est soumise la molécule.

Une molécule polaire possède donc une fréquence critique d'absorption, appelée fréquence de relaxation, qui est une fonction des caractéristiques de la molécule, de la viscosité du fluide et de la température. A la fréquence critique de rotation, le champ transmet le maximum d'énergie à la molécule et l'énergie de rotation est transformée en énergie thermique.

Ce mode d'interaction explique le comportement de la permittivité en fonction de la fréquence. Dans le segment spectral des micro-ondes (10 MHz à 300 GHz), plusieurs modes de mouvements moléculaires se produisent. Par exemple, l'eau qui peut constituer l'élément chauffant présente une fréquence de relaxation dont le pic d'absorption se situe dans les fréquences 2 à 80 GHz. Pratiquement, les interactions rayonnement - molécules s'intègrent dans la permittivité électrique du matériau, et l'énergie absorbée par ledit fluide devient calculable par les équations de la conservation de l'énergie et les équations des ondes dites équations de Maxwell.

Les figures 6 à 18 donnent, à titre d'exemples non limitatifs, diverses applications possibles de la chaudière à micro-ondes selon l'invention.

La figure 6 représente une variante de réalisation du dispositif de la chaudière à micro-ondes selon l'invention, dans laquelle un dispositif d'application d'énergie micro-ondes 1 est placé dans un élément radiateur 44 et constitue un système de chauffage par convexion autonome à circuit simple et fermé de faible encombrement.

Il est également possible d'intégrer ce dispositif 1 dans un circuit d'accumulation 45 (figure 7), ou dans un aérotherme 46 (figure 8), sous une forme et à des emplacements quelconques.

La figure 9 représente un autre exemple d'application de l'invention, dans lequel le dispositif d'application d'énergie micro-ondes 1 est monté sur une canalisation conductrice 47 d'un réseau de distribution d'énergie géothermique 48, dans lequel circule ou stationne un fluide, des dispositifs 49 d'arrêt du rayonnement micro-ondes étant prévus à l'intérieur du réseau 48, de part et d'autre de la source 2, et de l'antenne éventuelle 8.

Il est également possible de réaliser un montage en série ou en parallèle d'un certain nombre de chaudières ou de sources à micro-ondes du type décrit ci-dessus.

Ainsi, comme le montre la figure 10, une chaudière mixte à micro-ondes 50 peut être prévue simultanément pour le chauffage de locaux et la production d'eau chaude sanitaire, l'énergie micro-ondes nécessaire pour le chauffage des deux enceintes 51 et 52 pouvant être fournie par une source unique ou par plusieurs sources.

Les figures 11 et 12 représentent deux autres applications possibles de la chaudière à micro-ondes, d'une part, par adaptation sur un circuit de chauffage à chaudière électrique classique 53 (figure 11), dans lequel le fluide contenu dans l'échangeur 54 de la chaudière 53 est réchauffé à l'intérieur de la chaudière à micro-ondes 56, les radiateurs 57 étant chauffés directement, et, d'autre part, par adaptation dans un circuit de chauffage classique, dont le fluide est réchauffé à l'intérieur de la chaudière 58.

Grâce à l'invention, il est possible de réaliser un chauffage direct de fluides, tels que l'eau, l'air, l'huile, etc.... par exemple pour réaliser un chauffage de locaux.

La chaudière selon l'invention permet, par exemple, une production d'eau chaude avec un rendement supérieur à celui produit par les solutions traditionnelles avec une moindre consommation d'énergie. Il en résulte donc que le chauffage dispensé par ces rayonnements est direct et intense, et le chauffage de l'enceinte de traitement usuel dans la plupart des systèmes traditionnels est évité et ainsi les déperditions correspondantes sont économisées.

La puissance utilisée est donc généralement beaucoup plus faible que celle nécessaire à un système de chauffage classique, d'autant plus que la localisation précise de la zone d'action du rayonnement au coeur de la matière peut conduire à réduire le volume à chauffer du fait que le temps du traitement est extrêmement faible, de sorte que d'importantes économies d'énergie peuvent être réalisées.

D'autres usages peuvent être envisagés notamment dans des applications de chauffage industriel, agricole, agro-alimentaire pour le chauffage de l'eau, de vapeur et autres fluides ou mélanges, ainsi que pour le chauffage des piscines avec un rendement élevé.

Les chaudières à micro-ondes selon l'invention peuvent également compléter ou se substituer totalement à des dispositifs de chaudière classique au gaz, fuel-oil, électriques. aux pompes à chaleur. Elles sont intéressantes pour la géothermie, l'héliothermie et en général en complément des dispositifs à énergie solaire.

Bien entendu, l'invention n'est pas limitée aux modes de réalisation décrits et représentés aux dessins annexés. Des modifications restent possibles, notamment du point de vue de la constitution des divers éléments ou par substitution d'équivalents techniques, sans sortir pour autant du domaine de protection de l'invention.

## Revendications

1. Chaudière à micro-ondes produisant des fluides chauds à usage domestique, industriel ou de chauffage de locaux, comprenant une enceinte (7) conductrice et/ou absorbante métallique contenant un fluide à chauffer (6), une source d'énergie en hyperfréquence (2), du type klystron ou magnétron, un dispositif (3) du type guide d'ondes, câble coaxial, ou analogue, transmettant ladite énergie de la source (2) à l'enceinte (7) et un diffuseur (5) étanche au fluide et perméable aux ondes, caractérisée en ce que, le fluide à chauffer étant un fluide particulier parmi plusieurs - dont notamment des huiles industrielles -, entre ledit dispositif (3) du type guide d'ondes et ladite enceinte (7) est interposé un dispositif applicateur (4) qui coopère avec ladite enceinte (7) de telle façon qu'il permet d'appliquer ladite énergie hyperfréquence audit fluide particulier (6) à une fréquence correspondant à la fréquence propre de relaxation du fluide particulier considéré à une température donnée, ledit dispositif applicateur (4) étant fermé par ledit diffuseur (5) étanche au fluide et perméable aux ondes, ledit dispositif applicateur (4) rayonnant ladite énergie hyperfréquence vers ledit fluide particulier (6) à chauffer.

2. Chaudière, suivant la revendication 1, caractérisée en ce que le dispositif applicateur (4) comporte, en outre, au moins une antenne rayonnante (8) dont les éléments présentent une longueur électrique effective égale à un nombre entier de X/4, X étant la longueur d'onde de la fréquence correspondant à ladite fréquence propre de relaxation dudit fluide particulier considéré à une température donnée.

3. Chaudière, suivant les revendications 1 et 2, caractérisée en ce qu'elle est munie d'une enceinte conductrice et/ou absorbante (7) pourvue d'une enveloppe de protection (12), et d'au moins une trappe de visite (9) pourvue d'un dispositif de fermeture (10) en une matière conductrice et/ou absorbante permettant l'arrêt des micro-ondes et présentant un dispositif d'étanchéité (11) pour le fluide et permettant l'arrêt du rayonnement micro-ondes, et les parois de l'enceinte (7) sont avantageusement réalisées en tous matériaux conducteurs permettant l'arrêt des rayonnements électromagnétiques et/ou l'absorption de ces rayonnements, ces matériaux pouvant être des métaux et alliages légers tels que des alliages d'aluminium, ou de l'acier inoxydable.

4. Chaudière, suivant l'une quelconque des revendications 1 et 3, caractérisée en ce qu'elle est munie, en outre, d'ouvertures (13 à 16) permettant la circulation du fluide (6) vers les canalisations du réseau de distribution de l'énergie et des radiateurs ainsi que le remplissage ou la vidange de l'enceinte au moyen de canalisations (17 et 18), ces ouvertures (13 à 16) logeant chacune un dispositif d'arrêt des micro-ondes (19 à 22) permettant la réflexion et/ou l'absorption desdites micro-ondes et empêchant ainsi la fuite de ces dernières à travers lesdites canalisations et les différents auxiliaires (23 à 25) reliés à la chaudière.

5. Chaudière, suivant l'une quelconque des revendications 1 et 2, caractérisée en ce que le dispositif d'application d'énergie micro-ondes (1) est monté sur une canalisation conductrice (47) d'un réseau de distribution d'énergie géothermique (48) dans lequel circule ou stationne un fluide, des dispositifs (49) d'arrêt du rayonnement micro-ondes étant prévus à l'intérieur du réseau (48), de part et d'autre de la source (2) et de l'antenne éventuelle (8).

6. Chaudière, suivant l'une quelconque des revendications 1 et 3 à 5, caractérisée en ce qu'elle est munie d'au moins un dispositif de sécurité contre la surchauffe de l'enceinte (7), sous forme d'un détecteur de manque de fluide, d'un dispositif de mesure de l'énergie micro-ondes, ou analogue, d'au moins un thermocouple (26), d'un tableau (27) de contrôle et de fonctionnement de la chaudière présentant des organes de commande et de signalisation (28), d'un manomètre (29), d'un dispositif (30) de commande et de régulation du dispositif (1) d'application d'énergie micro-ondes coopérant avec un ou plusieurs contrôleurs thermiques (31).

7. Chaudière, suivant la revendication 6, caractérisée en ce que le dispositif (30) de commande et de régulation du dispositif (1) d'application d'énergie micro-ondes agit directement sur l'émission du rayonnement électromagnétique, auquel est soumis le fluide (6) à l'intérieur de l'enceinte (7), permettant ainsi de porter à la température souhaitée ledit fluide, et qui est constitué par un récepteur électrique (37) relié à la source d'énergie en hyperfréquence (2) par l'intermédiaire d'un convertisseur statique (38), ou dispositif analogue, agissant sur le circuit d'alimentation (39) de la source (2), et par une unité de traitement à micro-processeur (40), ou autre dispositif électronique, assurant la régulation et la sécurité de fonctionnement de l'ensemble de la chaudière ainsi que des auxiliaires (23 à 25), et à laquelle sont reliés le contrôleur thermique (31), le thermostat (26), des capteurs de température (41) et des sécurités de fonctionnement (42-43), le dispositif (30) étant muni, en outre, d'un circuit de refroidissement (2') de la source à micro-ondes (2).

## Claims

1. A microwave boiler producing hot fluids for domestic or industrial use or for room heating, comprising a metallic conducting and/or absorbing chamber (7) containing a fluid to be heated (6), a source of microwave energy (2) of the klystron or magnetron type, a device (3) of the waveguide, coaxial cable or similar type, transmitting said energy from the source (2) to the chamber (7) and a diffuser (5) which is fluid-tight and permeable to the waves, characterised in that, the fluid to be heated being a particular fluid among a plurality of fluids - particularly industrial oils -, between said device (3) of the waveguide type and said chamber (7) is interposed an applicator device (4) which co-operates with said chamber (7) in such a manner that it enables said microwave energy to be applied to said particular fluid (6) at a frequency corresponding to the natural frequency of relaxation oscillation of the particular fluid in question at a given temperature, said applicator device (4) being closed by said diffuser (5) which is fluid-tight and permeable to the waves, said applicator device (4) radiating said microwave energy towards said particular fluid (6) to be heated.

2. A boiler, according to claim 1, characterised in that the applicator device (4) further comprises at least one radiating antenna (8), the elements of which have an effective electrical length equal to a whole number of X/4, being the wavelength of the frequency corresponding to said natural frequency of relaxation oscillation of said particular fluid in question at a given temperature.

3. A boiler, according to claims 1 and 2, characterised in that it is equipped with a conducting and/or absorbing chamber (7) provided with a protective casing (12) and with at least one inspection flap (9) provided with a closing device (10) of a conducting and/or absorbing material enabling the microwaves to be stopped and having a sealing device (11) for the fluid and enabling the microwave radiation to be stopped, and the walls of the chamber (7) are advantageously made of any conducting materials enabling the electromagnetic radiation to be stopped and/or this radiation to be absorbed, which materials may be metals and light alloys such as aluminium alloys, or stainless steel.

4. A boiler, according to either one of claims 1 and 3, characterised in that it is further equipped with openings (13 to 16) permitting the circulation of the fluid (6) towards the lines of the energy distribution network and of the radiators as well as the filling or emptying of the chamber by means of pipelines (17 and 18), these openings (13 to 16) each accommodating a device (19 to 22) for stopping microwaves, permitting the reflection and/or the absorption of said microwaves and thus preventing the escape of the latter through said lines and the various auxiliary equipment (23 to 25) connected to the boiler.

5. A boiler, according to either one of claims 1 and 2, characterised in that the device for the application of microwave energy (1) is mounted on a conducting conduit (47) of a distribution network for geothermal energy (48) in which a fluid circulates or is stationed, devices (49) for stopping the microwave radiation being provided inside the network (48), at each side of the source (2) and of the possible antenna (8).

.6. A boiler, according to any one of claims 1 and 3 to 5, characterised in that it is equipped with at least one safety device against the overheating of the chamber (7), in the form of a detector of lack of fluid, of a device for measuring the microwave energy or the like, of at least one thermocouple (26), of a panel (27) for the control and operation of the boiler comprising control and signalling members (28), of a pressure gauge (29), of a device (30) for the control and regulation of the device (1) for the application of microwave energy co-operating with one or more thermal controllers (31).

7. A boiler, according to claim 6, characterised in that the device (30) for the control and regulation of the device (1) for the application of microwave energy acts directly on the emission of the electromagnetic radiation to which the fluid (6) is subjected inside the chamber (7), thus enabling said fluid to be brought to the desired temperature, and which consists of an electric receiver (37) connected to the source of microwave energy (2) by means of a static converter (38) or similar device, acting on the supply circuit (39) of the source (2) and of a microprocessor processing unit (40), or other electronic device, ensuring the regulation and the security of operation of the assembly of the boiler and the auxiliary equipment (23 to 25), and to which there are connected the thermal controller (31), the thermostat (26), temperature sensors (41) and operational safety devices (42-43), the device (30) being further equipped with a circuit (2') for cooling the microwave source (2).

## Patentansprüche

1. Mikrowellenkessel zur Erzeugung einer warmen Flüssigkeit zum privaten oder industriellen Gebrauch oder zum Raumheizen, bestehend aus einer eine zu erwärmende Flüssigkeit (6) enthaltenden. leitenden und/oder absorbierenden metallischen Hülle (7), einer Ultrachochfrequenz-Energiequelle (2) vom Typ Klystron oder Magnetron, einer Vorrichtung (3) vom Typ Wellenleiter. Koaxialkabel oder ähnlichem, welche die besagte Energie von der Quelle (2) zu der Hülle (7) überträgt, und einem für die Flüssigkeit undurchlässigen und die Wellen durchlässigen Diffusor (5), dadurch gekennzeichnet, daß es sich bei der zu erwärmenden Flüssigkeit um eine von vielen Spezialflüssigkeiten handelt - wozu vor allem die Industrieöle gehören -, daß zwischen der besagten Vorrichtung (3) vom Typ Wellenleiter und der besagten Hülle (7) eine Applikator-Vorrichtung (4) eingesetzt ist, die mit der besagten Hülle (7) so zusammenwirkt, daß sie den Einsatz der besagten Ultrahochfrequenzenergie auf die besagte Spezialflüssigkeit (6) bei einer Frequenz ermöglicht, die der Eigenfrequenz zur Entspannung der Spezialflüssigkeit, bei der eine gegebene Temperatur berücksichtigt wird, entspricht, wobei die Applikator-Vorrichtung (4) durch den besagten, für die Flüssigkeit undurchlässigen und die Wellen durchlässigen Diffusor (5) geschlossen wird, wodurch die Applikator-Vorrichtung (4) die besagte Ultrahochfrequenzenergie in Richtung der zu erwärmenden Spezialflüssigkeit (6) aussendet.

2. Kessel nach Anspruch 1, dadurch gekennzeichnet, daß die besagte Applikator-Vorrichtung (4) außerdem mindestens eine Strahlerantenne (8) besitzt, deren Elemente eine effektive elektrische Länge gleich der Ganzzahl AI4 aufweisen, wobei die Wellenlänge der Frequenz ist, die der besagten Eigenfrequenz zur Entspannung der besagten Spezialflüssigkeit, bei der eine gegebene Temperatur berücksichtigt wird, entspricht.

3. Kessel nach Anspruch 1 und 2, dadurch gekennzeichnet, daß er mit einer leitenden und/oder absorbierenden, einen Schutzmantel (12) aufweisenden Hülle (7), und mindestens einer Sichtklappe (9), die mit einer die Unterbrechung der Mikrowellen ermöglichenden und eine Abdichtvorrichtung (11) für die Flüssigkeit aufweisenden und die Unterbrechung der Mikrowellenstrahlung ermöglichenden, aus einem leitenden und/oder absorbierenden Material bestehenden Schließvorrichtung (10) ausgestattet ist, und die Wände der Hülle (7) vorteilhaft aus jedem leitenden Material, das die Unterbrechung der elektromagnetischen Strahlung und/oder die Absorption dieser Strahlung ermöglicht, ausgeführt sind, wobei dieses Material aus Metall und Leichtmetall-Legierungen wie z. B. Aluminiumlegierungen oder rostfreiem Stahl bestehen können.

4. Kessel nach einem der Ansprüche 1 und 3, dadurch gekennzeichnet, daß er außerdem mit Öffnungen (13 bis 16) versehen ist, welche den Umlauf der Flüssigkeit (6) zu den Rohrleitungen des Energie-Verteilernetzes und Radiatoren sowie die Füllung oder Entleerung der Hülle mittels Rohrleitungen (17 und 18) ermöglichen, wobei jede dieser Öffnungen (13 bis 16) eine die Reflexion und/oder Absorption der besagten Mikrowellen ermöglichende und so das Entweichen dieser letzteren durch die besagten Rohrleitungen und die verschiedenen, mit dem Kessel verbundenen Hilfsmittel (23 bis 25) verhindernde Vorrichtung zur Unterbrechung der Mikrowellen (19 bis 22) aufnimmt.

5. Kessel nach einem der Ansprüche 1 und 2, dadurch gekennzeichnet, daß die Vorrichtung zur Anwendung von Mikrowellenenergie (1) auf eine leitende Rohrleitung (47) eines Verteilernetzes für geothermische Energie (48) montiert ist, in welchem eine Flüssigkeit zirkuliert oder ruht, wobei Vorrichtungen (49) zur Unterbrechung der Mikrowellenstrahlung innerhalb des Netzes (48) von beiden Seiten der Quelle (2) und der möglicherweise vorhandenen Antenne (8) vorgesehen sind.

6. Kessel nach einem der Ansprüche 1 und 3 bis 5, dadurch gekennzeichnet, daß er mit mindestens einer Sicherheitsvorrichtung gegen Überhitzung der Hülle (7) in Form eines Detektors für Flüssigkeitsausfall, einer Vorrichtung zur Messung der Leistung der Mikrowellen oder ähnlichem, mindestens einem Thermoelement (26), einem Pult (27) für Überwachung und Betrieb des Steuer- und Anzeigeorgane (28) aufweisenden Kessels, einem Manometer (29), einer Vorrichtung, (30) zur Steuerung und Regelung der Vorrichtung (1) zur Anwendung von Mikrowellenenergie, die mit einem oder mehreren Thermomeßgeräten (31) zusammenarbeitet, ausgestattet ist.

7. Kessel nach Anspruch 6, dadurch gekennzeichnet, daß die Vorrichtung (30) zur Steuerung und Regelung der Vorrichtung (1) zur Anwendung von Mikrowellenenergie direkt auf die elektromagnetische Strahlungsemission einwirkt, welcher die Flüssigkeit (6) innerhalb der Hülle (7) ausgesetzt ist, wodurch man erreicht, daß die besagte Flüssigkeit auf die gewünschte Temperatur gebracht wird, und die aus einem mit der Ultrahochfrequenz-Energiequelle (2) über einen Stromrichter (38) oder einer ähnlichen Vorrichtung verbundenen Elektroempfänger (37), der auf den Speisestromkreis (39) der Quelle (2) einwirkt, und aus einer Mikroprozessoren-Verarbeitungseinheit (40) oder einer anderen elektronischen Einrichtung, welche die Regelung und die Funktionssicherheit des gesamten Kessels sowie der Hilfsmittel (23 bis 25) sicherstellt, und an den dasThermo-Meßgerät (31), der Thermostat (26), Fühler (41) für Temperatur und Funktionssicherheit (42-43) angeschlossen sind, besteht, wobei die Vorrichtung (30) außerdem mit einem Kühlkreis (2') der Mikrowellen-Quelle (2) versehen ist.
